# EUROPÄISCHE PATENTSCHRIFT

(11) **EP 1 367 919 B1**
(45) Veröffentlichungstag und Bekanntmachung des Hinweises auf die Patenterteilung: **01.09.2004**
(21) Anmeldenummer: 02727347.3
(22) Anmeldetag: 02.03.2002
(51) Int. Cl.: A45D 40/04, B65D 83/00

(54) **VORRICHTUNG ZUR ABGABE EINES STREICHFÄHIGEN MATERIALS**
DEVICE FOR DISCHARGING A SPREADABLE MATERIAL
DISPOSITIF DE DISTRIBUTION D'UN MATERIAU D'ENDUCTION

(30) Priorität: 13.03.2001 DE 10111898
(43) Veröffentlichungstag der Anmeldung: 10.12.2003
(73) Patentinhaber: Henkel Kommanditgesellschaft auf Aktien, 40589 Düsseldorf-Holthausen (DE)
(72) Erfinder: HEMMING, Christian, 46119 Oberhausen (DE); SIMERIA, Paul, 40699 Erkrath (DE)
(86) Internationale Anmeldenummer: PCT/EP2002/002273
(87) Internationale Veröffentlichungsnummer: WO 2002/071892

(56) Entgegenhaltungen:
- DE-A- 19 501 213
- US-A- 3 612 705

## Beschreibung

Die Erfindung betrifft eine Vorrichtung zur Abgabe eines streichfähigen (d.h. hochviskosen) Materials mit einem hülsenförmigen Aufnahmeelement, in welchem in Längsrichtung vom Hülsenboden des Aufnahmeelementes bis zum Abgabeende verschiebbar, verdrehsicher ein mit einem Innengewinde versehenes, das streichfähige Material tragendes, kolbenförmiges Element angeordnet ist, welches von einem von außen bedienbaren, am anderen Ende des Aufnahmeelementes vorgesehenen sockelförmigen Drehgriff verschiebbar ist, wobei der Drehgriff eine in einer Durchtrittsöffnung des Hülsenbodens drehbar gelagerte und in Axialrichtung gehaltene Schraubspindel aufweist, die mit dem Innengewinde des kolbenförmigen Elementes zusammenwirkt.

Eine derartige Vorrichtung der Anmelderin ist seit langem bekannt, beispielsweise in der Ausgestaltung gemäß DE 195 01 213 C2. Ein solcher bekannter Klebestift weist eine zylindrische Hülse auf, deren offenes Abgabeende bei Nichtgebrauch zwecks Vermeidung des Austrocknens der in der Hülse befindlichen Klebemasse mit einer lösbaren Verschlusskappe versehen ist. Die Klebemasse innerhalb der Hülse ist in ein kolbenförmiges Element eingegossen und zusammen mit diesem in der Hülse verdrehsicher gehalten und in Längsrichtung in der Hülse in beide Richtungen verschiebbar angeordnet, wobei zur Verschiebung das kolbenförmige Element mit einer Innengewindebohrung versehen ist, in weiche eine Schraubspindel eingreift, die sich über der gesamten Länge der Hülse und damit auch durch die Klebemasse hindurch erstreckt und endseitig einstückig in einen rändelmutterartigen sockelförmigen Drehgriff übergeht, der am anderen Ende der Hülse drehbar gelagert ist und nach außen, also am Fuße der Hülse, aus dieser hervorsteht und eine Handhabung der Vorrichtung ermöglicht, indem bei festgehaltener Hülse mit dem Drehgriff in die eine oder andere Richtung gedreht wird, so dass das kolbenförmige Element und die damit verbundene Klebemasse gegenüber der Hülse in der einen oder anderen Richtung bewegt wird und entweder eine Klebstoffabgabe oder ein Wiedereinziehen der Klebstoffmasse in die Hülse ermöglicht.

Diese bekannte Vorrichtung hat sich seit langer Zeit bestens bewährt, da sie einen leicht zu handhabenden und gleichzeitig sehr stabilen Gegenstand zur Verfügung stellt. In der Praxis hat sich jedoch herausgestellt, dass bei unsachgemäßer Handhabung dann, wenn sich der Kolben in der untersten Stellung befindet, beim Weiterdrehen der Spindel die Spindel so stark torsionsbelastet wird, dass diese abbricht bzw. abreißt. Dies führt zu einer Zerstörung der Vorrichtung, diese ist nicht mehr funktionsfähig. Der gleiche ungewünschte Effekt kann unter Umständen auch vor dem Abfüllvorgang wäh rend der maschinellen Montage der Vorrichtung erfolgen, wenn das hülsenförmige Element vor der Abfüllung der streichfähigen Masse in die Vorrichtung in die unterste Position durch entsprechende Drehung der Spindel gebracht wird.

Eine gattungsgemäße Vorrichtung ist in der US 3 612 705 A offenbart.

Aufgabe der Erfindung ist es, eine gattungsgemäße Vorrichtung so zu verbessern, dass eine Torsionsbelastung der Spindel auch bei Fehlbedienung und ein dadurch bedingter Spindelabriss zuverlässig vermieden wird.

Diese Aufgabe wird mit einer Vorrichtung der eingangs bezeichneten Art erfindungsgemäß dadurch gelöst, dass das Außengewinde der Schraubspindel im an den Hülsenboden angrenzenden Bereich in einen gewindefreien Bereich der Spindel übergeht, der einen gegenüber dem Innendurchmesser des Innengewindes des kolbenförmigen Elementes geringeren Außendurchmesser aufweist, derart, dass die Spindel in unterster Position des kolbenförmigen Elementes bei Weiterdrehung gegenüber dem kolbenförmigen Element durchrutschen kann.

Da sich bei der erfindungsgemäßen Vorrichtung das Außengewinde der Schraubspindel nicht mehr über der gesamten Höhe des Verschiebeweges des kolbenförmigen Elementes erstreckt, sondern es im untersten Bereich unter Ausbildung eines gewindefreien Bereiches mit geringerem Außendurchmesser fehlt, wird ermöglicht, dass sich in unterster Position des kolbenförmigen Elementes beim Weiterdrehen der Spindel die Spindel gegenüber dem kolbenförmigen Element durchrutschen kann. Dadurch wird die Spindel nicht mehr auf Torsion belastet und kann auch bei Fehlbedienung nicht abreißen, so dass die Vorrichtung insgesamt zuverlässig funktionsfähig bleibt.

Um zu vermeiden, dass das kolbenförmige Element bzw. dessen Innengewinde vollständig außer Kontakt mit dem Gewindebereich der Spindel gelangt, wenn sich das kolbenförmige Element in unterster Position befindet, ist vorgesehen, dass die Länge des gewindefreien Bereiches der Spindel geringer ist als die Länge des Innengewindes des kolbenförmigen Elementes. Wird die Spindel dann in anderer, umgekehrter Richtung gedreht; kann das kolbenförmige Element problemlos wieder zum Abgabeende hin verschoben werden, da es nicht vollständig außer Kontakt mit dem Außengewinde der Spindel gelangt.

Erfindungsgemäß ist die Höhe des gewindefreien Bereiches der Spindel derart dimensioniert, dass in unterster Position des kolbenförmigen Elementes das Innengewinde des kolbenförmigen Elementes in Kontakt mit dem untersten Gewindegang der Spindel verbleibt. Bei dieser Gestaltung ist das freie Durchrutschen der Spindel gegenüber dem kolbenförmigen Element gewährleistet, andererseits ist ebenfalls gewährleistet, dass die Gewinde von Kolben und Spindel nicht vollständig außer Kontakt geraten.

Die Erfindung ist nachstehend anhand der Zeichnung beispiethaft näher erläutert. Diese zeigt in:
- Fig. 1: einen Schnitt durch eine erfindungsgemäße Vorrichtung und
- Fig. 2: in vereinfachter Darstellung den unteren Bereich der Spindel mit kolbenförmigem Element.

Eine erfindungsgemäße Vorrichtung zur Abgabe eines streichfähigen Materials ist in der Zeichnung allgemein mit 1 bezeichnet und beim Ausführungsbeispiel als Klebestift ausgebildet, d.h. bei dem Material handelt es sich um eine Klebstoffmasse. Die Vorrichtung kann selbstverständlich auch als Lippenpflegestift ausgebildet sein, auch andere Anwendungen sind ebenfalls möglich.

Die erfindungsgemäße Vorrichtung 1 weist zunächst ein hülsenförmiges Aufnahmeelement 2 auf, dessen oberes im Gebrauchszustand offenes Abgabeende mit 3 bezeichnet ist, im Bereich des Abgabeendes 3 ist außenseitig am hülsenförmigen Aufnahmeelement 2 eine Verjüngung 4 mit einer umlaufenden Rastwulst 5 vorgesehen, die dazu dient, eine abnehmbare Ver schlusskappe 6 rastend und dicht aufzusetzen.

Das hülsenförmige Aufnahmeelement 2 weist an dem dem offenen Abgabeende 3 gegenüberliegenden Ende einen Hülsenboden 7 mit einer zentralen Durchtrittsöffnung 8 auf. Dabei weist der Hülsenboden 7 einen horizontalen Bodenbereich 7a und einen konisch verlaufenden, die Durchtrittsöffnung 8 begrenzenden Öffnungsbereich 7b auf, welcher in einen rohrförmigen, die Durchtrittsöffnung 8 umgebenden Bereich 9 übergeht.

In der Durchtrittsöffnung 8 bzw. im rohrförmigen Bereich 9 des Hülsenbodens 7 ist ein sockelförmiger Drehgriff 10 am Aufnahmeelement 2 zu lagern. Dazu weist der sockelförmige Drehgriff 10 oberseitig einen Rohransatz 11 auf, welcher mit einer umlaufenden Rastnut 12 versehen ist, in welche eine umlaufende Rastwulst 13 des Hülsenbodens 7 eingreift, der die Durchtrittsöffnung 8 begrenzt. Ferner können zur weiteren Führung bzw. Lagerung des sockelförmigen Drehgriffes 10 im rohrförmigen Bereich 9 Führungswülste 14 vorgesehen sein.

In der in Figur 1 dargestellten Lage ist der sockelförmige Drehgriff 10 in axialer Richtung zwischen der Rastwulst 12 und dem freien Ende 9a des rohrförmigen Bereiches gehalten aber verdrehbar gelagert.

Der Rohransatz 11 des sockelförmigen Drehgriffes 10 geht in einen konisch verjüngten Bereich 14a über und mündet vorzugsweise einstückig in eine Schraubspindel 15, deren Länge in etwa der Höhe des Inneren des Aufnahmeelementes 2 entspricht. Die Schraubspindel 15 ist dabei mit einem Außengewinde 16 versehen, wobei jedoch erfindungswesentlich vorgesehen ist, dass zwischen dem mit einem Außengewinde 16 ausgerüsteten Bereich der Spindel 15 und dem verjüngten Bereich 14 des sockelförmigen Drehgriffes 10 ein gewindefreier Bereich 17 der Spindel 15 besteht, dessen Außendurchmesser dem Innendurchmesser des Außengewindes 16 in etwa entspricht.

Wenn der sockelförmige Drehgriff 10 mit Spindel 15 im Aufnahmeelement 2 durch Einprellen montiert ist, wird ein kolbenförmiges Element 18, das mit einem Innengewinde 19 ausgerüstet ist, vom freien Abgabeende 3 her eingeführt und auf die Schraubspindel 15 aufgeschraubt. Dabei weist das kolbenförmige Element 18 außenseitig einen Vorsprung auf, der in eine sich über der Höhe des Aufnahmeelementes 2 erstreckenden Nut 20 eingreift, wodurch ein Verdrehschutz des kolbenförmigen Elementes 18 gegenüber dem Aufnahmeelement 2 erreicht wird. Durch Verdrehen der Schraubspindel 15 wird dadurch das kolbenförmige Element 18 in Längsrichtung gegenüber dem Aufnahmeelement 2 in der einen oder der anderen Richtung verschoben.

Das kolbenförmige Element 18 weist innenseitig einen Aufnah mebereich 21 auf, welcher die nicht dargestellte Masse, beispielsweise Klebstoff, trägt.

Wie aus den Figuren 1 und 2 erkennbar, ist der gewindefreie Bereich 17 der Spindel 15 von seiner Höhenerstreckung her so dimensioniert, dass die Spindel 15 in unterster Position des hülsenförmigen Elementes 18 bei Weiterdrehung gegenüber dem hülsenförmigen Element 18 durchrutschen kann. Dabei ist die Höhe des gewindefreien Bereiches 17 der Spindel 15 geringer als die Höhe des Innengewindes 19 des kolbenförmigen Elementes 18, vorzugsweise ist die Höhe des gewindefreien Bereiches 17 der Spindel 15 derart dimensioniert, dass in unterster Position des kolbenförmigen Elementes 18 das Innengewinde 19 des kolbenförmigen Elementes 18 in Kontakt mit dem untersten Gewindegang der Spindel 15 verbleibt.

Wird nun durch Drehen des sockelförmigen Drehgriffes 10 das kolbenförmige Element 18 in die unterste Position verdreht und bei Fehlbedienung die Spindel 15 in gleicher Richtung weitergedreht, kann die Spindel 15 gegenüber dem kolbenförmigen Element 18 frei durchrutschen, so dass sie nicht auf Torsion beansprucht wird und insbesondere nicht vom sockelförmigen Drehgriff 10 abreißen kann.

Natürlich ist die Erfindung nicht auf das dargestellte Ausführungsbeispiel beschränkt. Weitere Ausgestaltungen sind möglich wobei der Schutzumfang durch die folgenden Ansprüche definiert ist. So kann selbstverständlich der Hülsenboden 7 anders ausgestaltet sein, auch kann die Spindel 15 auf andere Weise gelagert sein, wesentlich ist allein, dass die Spindel 15 im unteren Bereich in der vorerwähnten Weise einen im wesentlichen gewindefreien Bereich 17 aufweist.

## Patentansprüche

1. Vorrichtung zur Abgabe eines streichfähigen Materials mit einem hülsenförmigen Aufnahmeelement, in welchem in Längsrichtung vom Hülsenboden des Aufnahmeelementes bis zum Abgabeende verschiebbar, verdrehsicher ein mit einem Innengewinde versehenes, das streichfähige Material tragendes, kolbenförmiges Element angeordnet ist, welches von einem von außen bedienbaren, am anderen Ende des Aufnahmeelementes vorgesehenen sockelförmigen Drehgriff verschiebbar ist, wobei der Drehgriff eine in einer Durchtrittsöffnung des Hülsenbodens drehbar gelagerte und in Axialrichtung gehaltene Schraubspindel aufweist, die mit dem Innengewinde des kolbenförmigen Elementes zusammenwirkt und wobei
das Außengewinde (16) der Schraubspindel (15) im an den Hülsenboden (7) angrenzenden Bereich in einen gewindefreien Bereich (17) der Spindel (15) übergeht, der einen gegenüber dem Innendurchmesser des Innengewindes (19) des kolbenförmigen Elementes (18) geringeren Außendurchmesser aufweist, derart, dass die Spindel (15) in unterster Position des kolbenförmigen Elementes (18) bei Weiterdrehung gegenüber dem kolbenförmigen Element (18) durchrutschen kann,
**dadurch gekennzeichnet,**
**dass** die Länge des gewindefreien Bereiches (17) der Spindel (15) geringer ist als die Länge des kolbenförmigen Elementes (18) mit Innengewinde (19).

2. Vorrichtung nach Anspruch 1,
**dadurch gekennzeichnet,**
**dass** die Höhe des gewindefreien Bereiches (17) der Spindel (15) derart dimensioniert ist, dass in unterster Position des kolbenförmigen Elementes (18) das Innengewinde (19) des kolbenförmigen Elementes (18) noch in Kontakt mit dem untersten Gewindegang der Spindel (15) verbleibt.

## Claims

1. A device for dispensing a spreadable material comprising a tube-like holding element in which is arranged an internally screwthreaded, non-rotatable piston-like element which carries the spreadable material and which is designed for displacement longitudinally of the tube base of the holding element to the dispensing end by an externally operated pedestal-like control wheel provided at the other end of the holding element, the pedestal-like control wheel comprising an axially supported screwthreaded spindle which is mounted for rotation in an opening in the tube base and which co-operates with the internal screwthread of the piston-like element and the external screwthread (16) of the screwthreaded spindle (15) merging in the region adjoining the tube base (7) into a non-screwthreaded region (17) of the spindle (15) which has an external diameter smaller than the internal diameter of the internal screwthread (19) of the piston-like element (18) so that, in the lowermost position of the piston-like element (18), the spindle (15) is able to slip through relative to the piston-like element (18) if it is rotated any further, **characterized in that** the length of the screwthread-free region (17) of the spindle (15) is smaller than the length of the piston-like element (18) with its internal screwthread (19).

2. A device as claimed in claim 1, **characterized in that** the height of the screwthread-free region (17) of the spindle (15) is such that, in the lowermost position of the piston like element (18), the internal screwthread (19) of the piston-like element (18) remains in contact with the lowermost thread of the spindle (15).

## Revendications

1. Dispositif pour la distribution d'un matériau d'enduction comprenant un élément de logement en forme de manchon, dans lequel un élément en forme de piston, portant le matériau d'enduction, doté d'un filetage intérieur est disposé de façon déplaçable et anti-rotative dans le sens de la longueur du fond du manchon de l'élément de logement jusqu'à l'extrémité de distribution, lequel est déplaçable par une poignée tournante opérable de l'extérieur, en forme de socle, prévue à l'autre extrémité de l'élément de logement, la poignée tournante présentant une tige filetée logée de façon à pouvoir tourner dans une ouverture de passage du fond de manchon et maintenue en sens axial, qui interagit avec le filetage intérieur de l'élément en forme de piston et le filetage extérieur (16) de la tige filetée (15) dans la zone adjacente au fond de manchon (7) passant dans une zone exempte de filetage (17) de la tige (15), qui présente un diamètre extérieur moindre par rapport au diamètre intérieur du filetage intérieur (19) de l'élément en forme de piston (18) de manière telle que la tige (15) dans la position la plus basse de l'élément en forme de piston (18) peut glisser à travers lors d'une rotation ultérieure par rapport à l'élément en forme de piston (18),
**caractérisé en ce que** la longueur de la zone exempte de filetage (17) de la tige (15) est moindre que la longueur de l'élément en forme de piston (18) comprenant un filetage intérieur (19).

2. Dispositif selon la revendication 1, **caractérisé en ce que** la hauteur de la zone exempte de filetage (17) de la tige (15) est dimensionnée de manière telle que dans la position la plus basse de l'élément en forme de piston (18), le filetage intérieur (19) de l'élément en forme de piston (18) demeure encore en contact avec la spire la plus basse de la tige (15).
